# EUROPÄISCHE PATENTSCHRIFT

(11) **EP 0 601 447 B1**
(45) Veröffentlichungstag und Bekanntmachung des Hinweises auf die Patenterteilung: **16.08.2000**
(21) Anmeldenummer: 93119304.9
(22) Anmeldetag: 30.11.1993
(51) Int. Cl.: E03F 5/06, E01C 11/22, E02D 29/14

(54) **Oberflächenentwässerungseinrichtung**
Surface drainage device
Dispositif de drainage d'une surface

(30) Priorität: 10.12.1992 DE 4241705; 18.08.1993 DE 4327810
(43) Veröffentlichungstag der Anmeldung: 15.06.1994
(62) Teilanmeldung aus: 95115949.0
(73) Patentinhaber: ACO Severin Ahlmann GmbH & Co. KG, D-24755 Rendsburg (DE)
(72) Erfinder: Sauerwein, Heinrich, Dr.-Ing., D-24809 Nübbel (DE); Arm, Wolfgang, Dipl.-Ing., D-24768 Rendsburg (DE)
(74) Vertreter: Bohnenberger, Johannes, Dr.

(56) Entgegenhaltungen:
- EP-A- 0 337 110
- DE-B- 1 272 241
- FR-A- 2 563 854
- US-A- 1 877 996
- US-A- 3 201 161

## Beschreibung

Die Erfindung betrifft eine Oberflächenentwässerungseinrichtung nach dem Oberbegriff des Patentanspruches 1.

Entwässerungsrinnen mit Abdeckungen sind bekannt, bei welchen die Abdeckung auf dem Rinnenkörper, insbesondere auf einer am Oberrand des Rinnenkörpers befindlichen Zarge mittels Schrauben befestigt ist. Die Herstellung ebenso wie die Montage der bekannten Rinne sind relativ umständlich.

Aus der EP 204 278 A1 ist eine Oberflächenentwässerungseinrichtung, nämlich eine Entwässerungsrinne, nach dem Oberbegriff des Patentanspruches 1 bekannt, wobei dort eine Keileinrichtung vorgesehen ist, um die Abdeckung auf der Rinne zu befestigen. Diese Art der Befestigung ist zwar einfacher als eine Schraubbefestigung, jedoch ist die gesamte Anordnung relativ aufwendig in der Herstellung.

Aus der US-A-3,201,161 ist eine Riegeleinrichtung für einen Abdeckrost bekannt. Diese befindet sich in einer von unten zugänglichen Ausnehmung des Rostes, die gesondert und nur für diesen Zweck im Rost vorgesehen ist.

Aus der US-A-1,877,996 ist ein an sich geschlossener Kanaldeckel bekannt, der mittels dreier Riegel, die in gesonderten Ausnehmungen von oben zugänglich vorgesehen sind, an seinem Platz gehalten wird.

Der Erfindung liegt die Aufgabe zugrunde, eine Oberflächenentwässerungseinrichtung der eingangs genannten Art dahingehend weiterzubilden, daß in einfacher Weise eine sichere Befestigung der Abdeckung auf den Körper erzielbar ist.

Diese Aufgabe wird durch die in Patentanspruch 1 angegebenen Merkmale gelöst.

Zur schraubenlosen Befestigung der Abdeckung dient bei der hier gezeigten Erfindung ein Riegel, der in der Abdeckung gelagert und in Richtung auf einen Längsrand der Abdeckung in eine Verriegelungsstellung und aus dieser heraus in eine Öffnungsstellung verschiebbar ist. Am Körper sitzt ein Riegel-Gegenstück, das bei Verschieben des Riegels in die Verriegelungsstellung derart mit dem Riegel in Eingriff gelangt, daß die Abdeckung auf dem Körper gehalten wird. Ein solcher Riegel ist relativ einfach herzustellen und unverlierbar mit der Abdeckung zu verbinden.

Vorzugsweise weist der Riegel Rasteinrichtungen auf, die z.B. als Rastfeder ausgebildet sein können und mit der Abdeckung in elastischem Eingriff stehen. Die Rasteinrichtung gelangt hierbei mit einer Gegenrast in der Abdeckung derart in Eingriff, daß der Riegel in der Verriegelungsstellung (vorzugsweise auch in der Öffnungsstellung) mit dem Riegelstück in dieser Position fixiert ist. Dadurch ist ein unbeabsichtigtes öffnen bzw. Abnehmen der Abdeckung unmöglich.

Der Riegel wird in einer der Ausnehmungen der Abdeckung angebracht, welche als Einströmöffnungen für abzuführendes Wasser dienen. Dadurch tritt keine zusätzliche Schwächung der Abdeckung auf.

Hierbei weist der Riegel vorzugsweise eine Öffnung auf, welche in der Verriegelungsstellung zusammen mit der Ausnehmung, in welcher der Riegel angebracht ist, eine Gesamtöffnung bildet, die im wesentlichen derjenigen der übrigen Ausnehmungen in der Abdeckung entspricht. Zum einen wird dadurch den ästhetischen Anforderungen Genüge geleistet, andererseits wird dadurch eine Verringerung des Einström-Querschnitts zur Aufnahme von Wasser vermieden.

Die Ausnehmung, in welcher der Riegel angebracht ist, wird vorzugsweise als zum Längsrand der Abdeckung offener Schlitz ausgebildet. Dadurch kann der Riegel von außen in die Öffnung eingeschoben werden.

Der Riegel umfaßt vorzugsweise einen Abdeckabschnitt, der in der Verriegelungsstellung den Schlitz in seinem offenen Bereich bis zum Längsrand nach oben verschließt. Dadurch ist gewährleistet, daß die Oberfläche der Abdeckung gleichmäßig ohne Einsenkungen verläuft und sich somit kein Schmutz ansammeln kann.

Die Oberfläche des Riegels ist vorzugsweise gegenüber derjenigen der Abdeckung soweit versenkt, daß beim Überfahren der Abdeckung der Riegel unbelastet bleibt. Hierzu genügen meist Bruchteile von Millimetern. Dadurch ist gewährleistet, daß die Führungen, in denen der Riegel verschiebbar ist, dauerhaft gängig bleiben.

Vorzugsweise ist der Riegel in einer zur Verschieberichtung senkrechten Ebene im wesentlichen doppel-T-förmig oder als Schwalbenschwanzführung ausgebildet. Die Ausnehmung in der Abdeckung ist korrespondierend ausgebildet, weist also Schienen auf, die vom Riegel umgriffen werden.

Der Riegel ist vorzugsweise an einem dem Längsrand der Abdeckung abgewandten Ende mit einer Räumeinrichtung versehen, die beim Öffnen und Verschieben aus der Verriegelungsstellung Schmutz aus der Verschiebebahn räumt. Dadurch ist ein leichtes Öffnen auch nach längerem Gebrauch möglich. Besonders einfach sind die Räumeinrichtungen dann zu gestalten, wenn sie Schrägflächen zum Hochheben von Schmutz beim Verschieben umfassen. Der Schmutz wird also nicht kompaktiert, sondern tatsächlich abgeräumt.

Vorzugsweise umfaßt das Riegelgegenstück eine Nase, welche in eine Halteausnehmung der Abdeckung im Bereich des Riegels ragt, wobei der Riegel einen unter die Nase greifenden Halteabschnitt aufweist. Eine solche Nase ist sehr leicht mit der Zarge zusammen an dieser anzugießen. Die Halteausnehmung in der Abdeckung ist derart korrespondierend zur Nase geformt, daß ein Verschieben der Abdeckung in Richtung ihrer Längsränder, also in Längsrichtung einer Entwässerungsrinne, verhindert wird. Die Befestigungseinrichtung zum Befestigen der Abdeckung auf der Entwässerungsrinne bildet somit gleichzeitig eine Sicherung gegen ein Verschieben der Abdeckung auf der Rinne.

Vorzugsweise sind an einem Längsrand der Abdeckung ein oder mehrere, insbesondere zwei Riegel und am anderen, gegenüberliegenden Längsrand, Einhaköffnungen vorgesehen, die mit Einhakelementen am Körper beim Aufsetzen der Abdeckung auf den Körper in formschlüssigen Eingriff bringbar sind. Zum sicheren Halten der Abdeckung auf dem Rinnenkörper muß somit nur eine verminderte Zahl von Riegeln vorgesehen werden.

Die Riegel und die Riegelgegenstücke sowie ggf. die Einhakelemente und Einhaköffnungen sind vorzugsweise derart symmetrisch am Körper und an der Abdeckung angeordnet, daß die Längsränder der Abdeckung vertauschbar sind. Dadurch wird das Aufsetzen der Abdeckung auf den Körper erleichtert.

Bevorzugte Ausführungsformen der Erfindung ergeben sich aus den Unteransprüchen.

Nachfolgend wird anhand der beiliegenden Zeichnungen eine bevorzugte Ausführungsform der Erfindung näher erläutert. Hierbei zeigen
- Fig. 1: eine Teil-Draufsicht auf eine Oberflächenentwässerungseinrichtung mit aufgesetzter Abdeckung,
- Fig. 2: einen Schnitt entlang der Linie II-II aus Fig. 1,
- Fig. 3: einen Schnitt entlang der Linie III-III aus Fig. 1,
- Fig. 4: eine Rastfeder in Draufsicht,
- Fig. 5: einen Schnitt entlang der Linie V-V aus Fig. 1,
- Fig. 6: eine Draufsicht auf ein Riegelelement,
- Fig. 7: eine Frontansicht auf den Riegel nach Fig. 6 entlang der Linie VII-VII,
- Fig. 8: eine Seitenansicht des Riegels nach Fig. 6 entlang der Linie VIII-VIII,
- Fig. 9: eine Draufsicht auf eine Rastfeder gemäß einer weiteren bevorzugten Ausführungsform,
- Fig. 10: eine schematische Teil-Draufsicht einer Ausführungsform eines Abdeckrostes,
- Fig. 11: eine schematische Teil-Seitenansicht des Abdeckrostes aus Fig. 10,
- Fig. 12: eine schematische Querschnittsansicht entlang Linie XII-XII aus Fig. 10,
- Fig. 13: eine schematische Querschnittsansicht entlang Linie XIII-XIII aus Fig. 10,
- Fig. 14: eine schematische Draufsicht einer alternativen Ausführungsform eines Abdeckrostes.

Wie aus den beiliegenden Zeichnungen hervorgeht, ist eine Abdeckung 30 auf einer Rinne 1 angebracht. Die Abdeckung 30 weist Öffnungen 31, 31' auf, die durch Rippen 37 voneinander getrennt sind.

Die Längsränder 32, 32' der Abdeckung 30 weisen an einem Längsrand 32' Einhaköffnungen 39 auf, die nur in die Oberfläche der Abdeckung 30 eingesenkt sind, so daß unter den Einhaköffnungen Haltestücke 29 liegen. Die Rinne 1 ist mit Einhakelementen 13 ausgestattet, welche in die Einhaköffnungen 39 inserieren und somit auf den Haltestücken 29 zu liegen kommen. Am anderen Längsrand 32 ist die Abdeckung 30 mit Öffnungen 39' versehen, welche die gesamte Abdeckung 30 durchqueren, so daß am anderen Längsrand 32 keine Haltestücke 29 liegen.

Bei der in den Abbildungen gezeigten Ausführungsform sind zwei voneienander beabstandete Ausnehmungen 31 in der Abdeckung 30 über einen Schlitz 33 bis zum Längsrand 32 durchgeführt. Dieser Schlitz 33 weist an seinem dem Rand 32 zugewandten Ende eine Halteausnehmung 38 auf, welche so geformt ist, daß eine an der Rinne befestigte Nase 26 im wesentlichen formschlüssig hineinpaßt. Dadurch ist eine Verschiebung der Abdeckung 30 in Längsrichtung der Rinne wirksam verhindert.

Die Nase 26 weist, wie in Fig. 2 gezeigt, über und unter sich einen Freiraum auf.

Der Schlitz 33 bzw. die dazugehörige Öffnung 31 ist mit Führungsschienen 36, 36' versehen, die nach innen, in den Schlitz 33 bzw. die Öffnung 31 ragen. Die Schienen 36, 36' sind mit Kerben 68 ausgestattet.

In die mit Schlitzen 33 versehenen Öffnungen 31 ist jeweils ein Riegel 60 eingesetzt, der einen doppel-T-förmigen Querschnitt aufweist, wie dies in den Figuren 3 und 7 gezeigt ist. Insbesondere umfaßt der Riegel 60 eine obere Deckplatte 64 und eine Bodenplatte 65, welche mit der Deckplatte 64 über ein Zwischenstück 66 mit geringerer Breite verbunden ist. An seinem dem Längsrand 32 zugewandten Ende ist das Zwischenstück 66 soweit auf der Bodenplatte 65 sowie der Deckelplatte 64 zurückgesetzt, daß ein Halteabschnitt 71 gebildet wird, der unter die Nase 26 greifen kann. Die Deckplatte 64 ist soweit nach außen, in Richtung auf den Längsrand 32 herausgezogen, daß sie dann, wenn sich der Riegel 60 in seiner Verschlußstellung (gemäß Fig. 1) befindet, mit dem Längsrand 32 im wesentlichen bündig abschließt.

An ihrem vom Längsrand 32 abgewandten Ende ist die Deckplatte 64 mit Schrägflächen 67 versehen, so daß beim Verschieben des Riegels 60 in Fig. 1 nach rechts Schmutz, der auf den Schienen 36, 36' liegt, abgehoben werden kann.

Zum Halten des Riegels in seiner Verriegelungsposition ebenso wie in seiner geöffneten Position dient eine Rastfeder 61, welche das Zwischenstück 66 mit einem Halteabschnitt 62 (Fig. 9) umgreift. An ihrem Ende ist die Rastfeder 61 mit nach außen gebogenen Rastabschnitten 63 versehen, welche dann, wenn sich der Riegel 60 in seiner Verschlußposition befindet, in den Kerben 68 einrasten.

Der Riegel 60 ist weiterhin mit einer Öffnung 69 versehen, so daß seine Enden (zwischen den Schrägflächen 67) gabelförmig gestaltet sind. Die Öffnung 69 ist hierbei derart ausgestaltet, daß die aus der Öffnung 69 und dem Restbereich der Öffnung 31 mit Schlitz 33 zusammengesetzte Öffnungsfläche einer solchen entspricht, wie sie die übrigen Ausnehmungen 31 in der Abdeckung 30 aufweisen, wie dies in Fig. 1 deutlich gezeigt ist.

Die Höhe der Oberfläche 70 der Deckplatte 64 (siehe Fig. 8) ist etwas geringer als diejenige der Abdeckung 30, so daß beim Überfahren der Abdeckung keine Kraft auf den Riegel bzw. seine Oberfläche 70 wirkt. Darüber hinaus sind auf der Abdeckung 30 über deren Oberfläche 34 hervorragende Noppen 35 vorgesehen, was zum einen die Rutschsicherheit erhöht, zum anderen wiederum eine Belastung des Riegels 60 beim Überfahren verringert.

Der Riegel 60 wird vorzugsweise aus Metall großer Festigkeit (z.B. aus einer Aluminium-Druckgußlegierung) gefertigt, wobei seine Oberfläche passiviert ist, um Korrosion zu vermeiden.

Wie aus den Figuren 1, 2 und 5 ersichtlich, ist die Rinne 1 bezüglich der Nasen 26 auf beiden Seiten gleichartig bzw. symmetrisch ausgebildet. Demzufolge sind am Längsrand 32' gegenüber dem Längsrand 32, an welchem sich die Riegel 60 befinden, Ausnehmungen 47 vorgesehen, in welchen die am Längsrand 32' an sich nicht benötigten Nasen 26 Platz finden. Auf diese Weise ist gewährleistet, daß man die Abdeckung 30 in beliebiger Orientierung auf die Rinne 1 aufsetzen kann.

Beim Aufsetzen einer Abdeckung 30 einer Rinne 1 geht man nun so vor, daß man die Abdeckung 30 zunächst kippt und mit den Haltestücken 29 unter die Einhakelemente 13 hakt. Danach wird die Abdeckung 30 bei zurückgeschobenen Riegeln 60 (in Fig. 1 nach rechts geschoben) vollständig aufgelegt. Dann werden die Riegel 60 geschlossen (in Fig. 1 nach links geschoben), bis die Rastabschnitte 63 der Rastfedern 61 in die Kerben 68 einrasten. In dieser Position sitzen die Halteabschnitte 71 der Riegel 60 unter den Nasen 26, so daß ein Abheben der Abdeckung 30 von der Rinne 1 wirksam verhindert ist. Zum Öffnen wird in der umgekehrten Reihenfolge vorgegangen.

In den Fig. 10 bis 14 ist eine erste Ausführungsform des Abdeckrostes 101 genauer dargestellt. Demgemäß weist der Abdeckrost 101 einen ersten und einen zweiten Auflageabschnitt 105, 106 auf, die seitlich des Abdeckrostes 101 angeordnet sind. Sie sind voneinander beabstandet und verlaufen parallel zueinander in Längsrichtung des Abdeckrostes 101. Der Abdeckrost 101 liegt mit den Auflageabschnitten 105 und 106, wie in Fig. 13 schematisch dargestellt ist, auf einer hier nicht näher gezeigten Entwässerungsrinne 1 auf.

Die beiden Auflageabschnitte 105 und 106 sind durch eine Vielzahl von in Längsrichtung des Abdeckrostes 101 voneinander beabstandeten Stegen 107 miteinander verbunden. Durch die Beabstandung der Stege 107 werden Einlaufschlitze 109 gebildet, auf die später noch eingegangen wird. An der Unterseite der Stege 107 sind sich nach unten, in die Entwässerungsrinne erstreckende Stützabschnitte 115 vorgesehen, deren Höhe größer ist als die Dicke der Auflageabschnitte 105, 106. Die Stützabschnitte 115 erstrecken sich bei der konkreten Ausführungsform gemäß den Fig. 12 und 13 im wesentlichen vom Bereich eines Auflageabschnitts 105 zum Bereich des gegenüberliegenden Auflageabschnitts 106 und verstärken die Stege 107 derart, daß auch bei einer extrem hohen Belastung auf einzelne Stege 107 ein Durchbrechen des jeweiligen Steges 107 bzw. eine Beschädigung des Abdeckrostes 101 nicht zu befürchten ist.

Zwischen den Stegen 107 sind Brückenabschnitte 111 vorgesehen, die jeweils zwei nebeneinanderliegende Stege 107 miteinander verbinden. Durch die Brückenabschnitte 111 werden die Einlaufschlitze 109 gemäß den Fig. 10 und 12 in zwei Teil-Einlaufschlitze geteilt, wobei durch die außermittige Anordnung der Brückenabschnitte 111 die beiden Teil-Einlaufschlitze 109 eine unterschiedliche Länge aufweisen. In Längsrichtung des Abdeckrostes 101 gesehen sind die Brückenabschnitte 111 derart abwechselnd zum ersten bzw. zum zweiten Auflageabschnitt 105, 106 verschoben angeordnet, daß sich längere und kürzere Einlaufschlitze abwechseln.

Insbesondere sind bei der vorliegenden, konkreten Ausführungsform gemäß den Fig. 10 bis 13 die Brückenabschnitte derart angeordnet, daß sie abwechselnd mit ihren den ersten und den zweiten Auflageabschnitten 105, 106 zugewandten Rändern an eine Linie 113 in Längsrichtung des Abdeckrostes 101 im wesentlichen angrenzen. Dadurch ergibt sich ein mäanderförmiger Weg, der zwischen den Teil-Einlaufschlitzen hindurchführt und aus jeweils aufeinanderfolgenden Brückenabschnitten 111 und Stegen 107 zusammengesetzt ist.

Gerade diese Konstruktionsmaßnahme hat sich als äußerst stabilisierend erwiesen, so daß der vorliegende, durch die besondere Anordnung der Brückenabschnitte 111 verstärkte Abdeckrost 101 gegenüber einem herkömmlichen Abdeckrost eine wesentlich höhere Stabilität aufweist und somit größeren Belastungen standhalten kann, ohne daß der Abdeckrost bzw. einzelne Stege beschädigt werden. Gleichzeitig wird auch die Entwässerungsleistung bei überschießendem Wasser verbessert.

Auf der begeh- und überfahrbaren Oberfläche 103 des Abdeckrostes 101 sind, wie in den Fig. 10 bis 13 gezeigt ist, eine Vielzahl von Noppen 117, 118 angeordnet, die nach oben vorstehen und die Griffestigkeit des Abdeckrostes 101 erhöhen.

Dabei werden zwei Arten von Noppen unterschieden. Die ersten Noppen 117 sind in den Bereichen der Auflageabschnitte 105, 106 angeordnet, und zwar derart, daß ein äußerer Teil der Noppen 121 über die Auflageabschnitte 105 bzw. 106 und der andere, innere Teil 119 über die jeweils zugeordneten Stege 107 ragt. Dies ist insbesondere in den Fig. 12 und 13 gut zu erkennen. Mittels dieser Noppen 117 werden die Übergangsbereiche zwischen den Auflageabschnitten 105, 106 und den Stegen 107 zusätzlich verstärkt, wobei ein Stabilitätsgewinn erzielt wird.

Die zweite Art von Noppen 118 erzielt die gleiche Wirkung in den Bereichen, in denen die Brückenabschnitte 111 in die Stege 111 übergehen (Übergangsbereiche). Wie insbesondere der Fig. 10 zu entnehmen ist, sind die zweiten Noppen 118 ebenfalls auf den Stegen 107, und zwar in Ausrichtung mit den ersten Noppen 117, angeordnet, wobei der innere Noppenteil in einem Übergangsbereich von zumindest einem Brückenabschnitt 111 angeordnet ist und der andere Noppenteil gerade nicht den Übergangsbereich überlappt. Auf diese Weise wird der Übergangsbereich zwischen Brückenabschnitten 111 und Stegen 107 verstärkt.

Es ist dabei klar, daß die vorgenannt angesprochenen Verstärkungsmaßnahmen, nämlich die entsprechende Positionierung der Noppen und die Anordnung von gegeneinander versetzten Brückenabschnitten sowohl separat als auch kombiniert vorgesehen sein können.

Jede dieser Maßnahmen ermöglicht durch den durch sie erreichten Stabilitätsgewinn für den Abdeckrostes, daß beispielsweise die Stützabschnitte 115 schmäler ausgeführt werden können, was eine Materialeinsparung und somit eine Reduktion der Herstellungskosten zur Folge hat. Im übrigen ist bei den vorgenannt angegebenen Abdeckrosten eine Beschädigung bzw. eine Beschädigung einzelner Stege auch durch eine übermäßige Belastung nicht zu befürchten.

Gemäß der Fig. 14 ist eine zweite Ausführungsform eines Abdeckrostes angegeben, der insbesondere für breitere Ausführungen verwendet wird.

Auch bei dieser Ausführungsform weist der Abdeckrost 101 - analog zur ersten Ausführungsform - erste und zweite Auflageabschnitte 105, 106 sowie diese verbindende und voneinander in Längsrichtung beabstandete Stege 107 auf.

Der Unterschied zur ersten Ausführungsform ergibt sich dadurch, daß zwei nebeneinanderliegende Stege 107 nun nicht mehr durch nur einen Brückenabschnitt 111, sondern durch zwei Brückenabschnitte 111 verbunden sind. Dadurch wird jeder Einlaufschlitz 109 in drei Teil-Einlaufschlitze aufgeteilt.

Durch die Anordnung von jeweils zwei Brückenabschnitten 111 zur Verbindung Zweier nebeneinanderliegender Stege 107 werden zwei mäanderförmige Linien gebildet, die sich in Längsrichtung des Abdeckrostes 101 durch die Teil-Einlaufschlitze schlängeln. Die beiden mäanderförmigen Linien verlaufen im wesentlichen parallel zueinander und sind bezüglich einer Mittelsymmetrielinie A spiegelbildlich zueinander ausgebildet.

Die einer mäanderförmigen Linie zugehörigen Brückenabschnitte 111 sind zueinander wie die Brückenabschnitte der ersten Ausführungsform angeordnet. Insbesondere grenzen sie abwechselnd mit ihren den ersten und den zweiten Auflageabschnitten 105, 106 zugewandten Rändern an eine Linie 113 im wesentlichen an.

Die der anderen mäanderförmigen Linie zugeordneten Brückenabschnitte 111 sind analog zueinander angeordnet.

### Bezugszeichenliste

- 1: Körper/Rinne
- 13: Einhakelement
- 26: Nase
- 29: Haltestück
- 30: Abdeckung
- 31: Ausnehmung
- 32: Längsrand
- 33: Schlitz
- 34: Oberfläche
- 35: Noppe
- 36: Schiene
- 37: Rippe
- 38: Halteausnehmung
- 39: Einhaköffnung
- 47: Ausnehmung
- 60: Riegel
- 61: Rastfeder
- 62: Halteabschnitt
- 63: Rastabschnitt
- 64: Deckplatte
- 65: Bodenplatte
- 66: Zwischenstück
- 67: Schrägfläche
- 68: Kerbe
- 69: Öffnung
- 70: Oberfläche
- 71: Halteabschnitt
- 101: Abdeckrost
- 103: obere Oberfläche
- 105, 106: erster und zweiter Auflageabschnitt
- 107: Steg
- 109: Einlaufschlitz
- 111: Brückenabschnitt
- 113: Linie
- 115: Stützabschnitt
- 117: erste Noppen
- 118: zweite Noppen
- 119: erster Noppenteil
- 121: zweiter Noppenteil

## Patentansprüche

1. Oberflächenentwässerungseinrichtung, insbesondere Entwässerungsrinne, mit einer Abdeckung (30) mit Ausnehmungen (31) für abzuführendes Wasser, wobei die Abdeckung (30) mittels Befestigungseinrichtungen auf einem im Boden eingebauten Körper (1), insbesondere einem Rinnenkörper befestigbar ist, wobei die Befestigungseinrichtungen mindestens einen Riegel (60), der in der Abdeckung (30) gelagert und in Richtung auf einen Längsrand (32, 32') der Abdeckung (30) in eine Verriegelungsstellung und aus dieser in eine Öffnungsstellung verschiebbar ist, und ein Riegelgegenstück (26) am Körper (1) umfassen, das bei verschieben des Riegels (60) in die Verriegelungsstellung derart mit dem Riegel (60) in Eingriff gelangt, daß die Abdeckung (30) auf dem Körper (1) gehalten wird, dadurch gekennzeichnet, daß der Riegel (60) in einer der Ausnehmungen (31) der Abdeckung (30) angebracht ist.

2. Oberflächenentwässerungseinrichtung nach Anspruch 1,
**dadurch gekennzeichnet**,
daß der Riegel (60) Rasteinrichtungen (61) aufweist, die derart mit einer Gegenrast (68) in der Abdeckung (30) in Eingriff gelangen, daß der Riegel (60) in der Verriegelungsstellung mit dem Riegelgegenstück (26) in dieser Position fixiert ist, wobei eine Fixierung vorzugsweise auch in der Öffnungsstellung erfolgt.

3. Oberflächenentwässerungseinrichtung nach Anspruch 2,
**dadurch gekennzeichnet**,
daß die Rasteinrichtung (61) eine mit der Abdeckung in elastischem Eingriff stehende Feder umfaßt.

4. Oberflächenentwässerungeeinrichtung nach Anspruch 3,
**dadurch gekennzeichnet,**
daß der Riegel (60) eine Öffnung (69) aufweist, welche in der Verriegelungsstellung zusammen mit der Ausnehmung (31), in welcher der Riegel angeordnet ist, eine Gesamtöffnung bildet, welche im wesentlichen derjenigen der Ausnehmung (31) in der Abdeckung (30) entspricht.

5. Oberflächenentwässerungseinrichtung nach einem der Ansprüche 3 oder 4,
**dadurch gekennzeichnet,**
daß die Ausnehmung, in welcher der Riegel (60) angebracht ist, als zum Längsrand (32, 32') der Abdeckung (30) offener Schlitz (33) ausgebildet ist.

6. Oberflächenentwässerungseinrichtung nach Anspruch 5,
**dadurch gekennzeichnet,**
daß der Riegel (60) einen Abdeckabschnitt (64) aufweist, der in der Verriegelungsstellung den Schlitz (33) in seinem offenen Bereich bis zum Längsrand der Abdeckung (32, 32') nach oben verschließt.

7. Oberflächenentwässerungseinrichtung nach Anspruch 6,
**dadurch gekennzeichnet,**
daß die Oberfläche (70) des Riegels (60) gegenüber der Oberfläche (34) der Abdeckung (30) soweit versenkt ist, daß beim Überfahren der Abdeckung (30) der Riegel (60) unbelastet bleibt.

8. Oberflächenentwässerungseinrichtung nach einem der Ansprüche 3 bis 7,
**dadurch gekennzeichnet,**
daß der Riegel (60) in einer zur Verschieberichtung senkrechten Ebene im wesentlichen doppel-T-förmig oder als Schwalbenschwanzführung und die Ausnehmung (31) in der Abdeckung (60) entsprechend (36, 36') ausgebildet sind.

9. Oberflächenentwässerungseinrichtung nach einem der Ansprüche 3 bis 8,
**dadurch gekennzeichnet,**
daß der Riegel (60) an einem dem Längsrand (32) der Abdeckung (30) abgewandten Ende eine Räumeinrichtung (67) aufweist, die beim Öffnen und Verschieben aus der Verriegelungsstellung Schmutz aus der Verschiebebahn räumt.

10. Oberflächenentwässerungseinrichtung nach Anspruch 9,
**dadurch gekennzeichnet,**
daß die Räumeinrichtung (67) Schrägflächen zum Hochheben von Schmutz beim Verschieben umfaßt.

11. Oberflächenentwässerungseinrichtung nach einem der vorhergehenden Ansprüche,
**dadurch gekennzeichnet,**
daß das Riegelgegenstück eine Nase (26) umfaßt, welche in eine Ausnehmung (38) der Abdeckung (30) im Bereich des Riegels (60) ragt und der Riegel (60) einen unter die Nase (26) greifenden Halteabschnitt aufweist.

12. Oberflächenentwässerungseinrichtung nach Anspruch 11,
**dadurch gekennzeichnet,**
daß die Halteausnehmung (38) derart korrespondierend zur Nase (26) geformt ist, daß ein Verschieben der Abdeckung (30) in Richtung ihrer Längsränder (32, 32') verhindert wird.

13. Oberflächenentwässerungseinrichtung nach einem der vorhergehenden Ansprüche,
**dadurch gekennzeichnet,**
daß an einem Längsrand (32) der Abdeckung ein oder mehrere Riegel (60) und am anderen, gegenüberliegenden Längsrand (32') Einhaköffnungen (39) vorgesehen sind, die mit Einhakelementen (13') am Körper (1) beim Aufsetzen der Abdeckung (30) auf den Körper (1) in formschlüssigen Eingriff bringbar sind.

14. Oberflächenentwässerungseinrichtung nach einem der vorhergehenden Ansprüche,
**dadurch gekennzeichnet,**
daß die Riegel (60) und die Riegelgegenstücke (26) sowie ggf. die Einhakelemente (13') und Einhaköffnungen (39) derart symmetrisch am Körper (1) und der Abdeckung (30) angeordnet sind, daß die Längsränder (32, 32') der Abdeckung (30) vertauschbar sind.

15. Oberflächenentwässerungseinrichtung nach einem der vorhergehenden Ansprüche,
**gekennzeichnet dadurch**
einen ersten und einen zweiten randseitigen Auflageabschnitt der Abdeckung (105, 106), die in Längsrichtung der Entwässerungsrinne durch Stege (107) verbunden sind, welche quer zur Längsrichtung der Entwässerungsrinne verlaufen und zur Bildung von Einlaufschlitzen (109) voneinander beabstandet sind, wobei
die Stege (107) durch Brückenabschnitte (111) miteinander verbunden sind, so daß jeweils zwei Stege (107) mindestens zwei Teil-Einlaufschlitze bilden und die Brückenabschnitte (111) derart außermittig und abwechselnd zum ersten und zweiten Auflageabschnitt (105, 106) verschoben angebracht sind, daß die von jeweils zwei Stegen (107) gebildeten Teil-Einlaufschlitze ungleich lang und in Längsrichtung der Abdeckung gesehen längere und kürzere Teil-Einlaufschlitze abwechselnd angeordnet sind.

16. Oberflächenentwässerungseinrichtung nach einem der vorhergehenden Ansprüche,
**gekennzeichnet dadurch**
einen ersten und einen zweiten randseitigen Auflageabschnitt der Abdeckung (105, 106), die in Längsrichtung der Entwässerungsrinne durch Stege (107) verbunden sind, welche quer zur Längsrichtung der Entwässerungsrinne verlaufen und zur Bildung von Einlaufschlitzen (109) voneinander beabstandet sind, und durch
Noppen (117), welche über die Oberfläche (103) des Abdeckrostes nach oben vorstehen, um jeweils mit einem Teil über die Stege (107) und mit einem anderen Teil über die Auflageabschnitte (105, 106) derart ragen, daß die Übergangsbereiche zwischen den Stegen (107) und den Auflageabschnitten (105, 106) durch die Noppen (117) verstärkt werden.

## Claims

1. Surface-water drainage apparatus, in particular drainage channel, with a cover (30) having apertures (31) for receiving water that is to be removed, wherein the cover (30) can be fixed by means of fixation devices to a body (1) installed in the ground, in particular a channel body, such that the fixation devices comprise at least one latch (60), which is seated in the cover (30) and can be put into a locking position by displacement in the direction towards one long edge (32, 32') of the cover (30) and displaced back out of this position into an opening position, and a latch counterpart (26) on the body (1) which, when the latch (60) is displaced into the locking position, engages the latch (60) in such a way that the cover (30) is held on the body (1), characterized in that the latch (60) is disposed in one of the apertures (31) of the cover (30).

2. Surface-water drainage apparatus according to Claim 1,
characterized in that the latch (60) comprises catch devices (61) that engage a complementary notch (68) in the cover (30) in such a way that the latch (60), when in the locking position, is fixed in this position with respect to the latch counterpart (26), fixation preferably also being achieved in the opening position.

3. Surface-water drainage apparatus according to Claim 2,
characterized in that the catch device (61) comprises a spring in elastic engagement with the cover.

4. Surface-water drainage apparatus according to Claim 3,
characterized in that the latch (60) comprises an opening (69), which in the locking position forms, together with the aperture (31) within which the latch is disposed, a composite opening that corresponds substantially to that of the aperture (31) in the cover (30).

5. Surface-water drainage apparatus according to one of the claims 3 or 4,
characterized in that the aperture within which the latch (60) is disposed has the shape of a slot (33) open towards the long edge (32, 32') of the cover (30).

6. Surface-water drainage apparatus according to Claim 5,
characterized in that the latch (60) comprises a top-plate section (64) that in the locking position closes off the slot (33) from above in its open region extending to the long edge (32, 32') of the cover.

7. Surface-water drainage apparatus according to Claim 6,
characterized in that the surface (70) of the latch (60) is recessed sufficiently far below the surface (34) of the cover (30) that no load is imposed on the latch (60) when a vehicle passes over the cover (30).

8. Surface-water drainage apparatus according to one of the claims 3 to 7,
characterized in that the latch (60) has substantially the shape of a double T in a plane perpendicular to the displacement direction or is constructed as a swallowtail guide mechanism and the aperture (31) in the cover (60) is correspondingly (36, 36') formed.

9. Surface-water drainage apparatus according to one of the claims 3 to 8,
characterized in that the latch (60) comprises, at an end away from the long edge (32) of the cover (30), a clearing device (67) that clears dirt out of the slideway during opening, as the latch is displaced of out of the locking position.

10. Surface-water drainage apparatus according to Claim 9, characterized in that the clearing device (67) comprises slanted surfaces to raise dirt up during displacement.

11. Surface-water drainage apparatus according to one of the preceding claims,
characterized in that the latch counterpart consists of a lug (26) that projects into an aperture (38) of the cover (30) in the region of the latch (60), and the latch (60) comprises a retaining section that extends under the lug (26).

12. Surface-water drainage apparatus according to Claim 11,
characterized in that the retaining aperture (38) is shaped to correspond to the lug (26) so that a displacement of the cover (30) in the direction of its long edges (32, 32') is prevented.

13. Surface-water drainage apparatus according to one of the preceding claims,
characterized in that at one long edge (32) of the cover one or more latches (60) are disposed and at the other, opposite long edge (32') engagement openings (39) are provided that can be brought into form-fitting engagement with engagement elements (13') on the body (1) when the cover (30) is set onto the body (1).

14. Surface-water drainage apparatus according to one of the preceding claims,
characterized in that the latches (60) and the latch counterparts (26), and where appropriate the engagement elements (13') and engagement openings (39), are disposed symmetrically on the body (1) and the cover (30) in such a way that the long edges (32, 32') of the cover (30) are interchangeable.

15. Surface-water drainage apparatus according to one of the preceding claims,
characterized by a first and a second support section (105, 106) of the cover, which are disposed at its edges and are connected in the long direction of the drainage channel by webs (107) oriented transverse to the long direction of the drainage channel and spaced apart from one another so as to form inflow slots (109), wherein the webs (107) are joined to one another by bridge sections (111) so that every two webs (107) form at least two inflow slot segments and the bridge sections (111) are disposed off-centre and are displaced towards the first and the second support section (105, 106) in alternation, in such a way that the inflow slot segments formed by each pair of webs (107) are of unequal length and, proceeding in the long direction of the cover, longer and shorter inflow slot segments are disposed in alternation.

16. Surface-water drainage apparatus according to one of the preceding claims,
characterized by a first and a second support section (105, 106) of the cover, which are disposed at its edges and are connected in the long direction of the drainage channel by webs (107) oriented transverse to the long direction of the drainage channel and spaced apart from one another so as to form inflow slots (109), and by
knobs (117) that project upward above the surface (103) of the cover grating, one part of each knob extending over the associated web (107) and another part over the associated support section (105, 106) so that the knobs (117) reinforce the transitional regions between the webs (107) and the support sections (105, 106).

## Revendications

1. Dispositif d'écoulement des eaux de surface, en particulier caniveau d'écoulement des eaux, ayant un recouvrement (30) avec des évidements (31) pour l'eau à évacuer, le recouvrement (30) pouvant être fixé au moyen de dispositifs de fixation sur un corps (1) encastré dans le sol, notamment un corps de caniveau, les dispositifs de fixation comprenant au moins un verrou (60), qui est monté dans le recouvrement (30) et peut être déplacé sur un bord longitudinal (32, 32') du recouvrement (30) dans une position de verrouillage et hors de celle-ci dans une position d'ouverture, et un contre-élément de verrou (26) sur le corps (1), qui, lorsque l'on déplace le verrou (60) dans la position de verrouillage, entre en prise avec le verrou (60) de telle façon que le recouvrement (30) est maintenu sur le corps (1), caractérisé en ce que le verrou (60) est installé dans un des évidements (31) du recouvrement (30).

2. Dispositif d'écoulement des eaux de surface selon la revendication 1, caractérisé en ce que le verrou (60) présente des dispositifs d'encliquetage (61) qui entrent en prise avec un contre-élément d'encliquetage (68) dans le recouvrement (30) de telle manière que le verrou (60) dans la position de verrouillage est fixé dans cette position avec le contre-élément de verrou (26), une fixation ayant de préférence également lieu dans la position d'ouverture.

3. Dispositif d'écoulement des eaux de surface selon la revendication 2, caractérisé en ce que le dispositif d'encliquetage (61) comprend un ressort en prise élastique avec le recouvrement.

4. Dispositif d'écoulement des eaux de surface selon la revendication 3, caractérisé en ce que le verrou (60) présente une ouverture (69), laquelle, dans la position de verrouillage, forme avec l'évidement (31) dans lequel le verrou est installé une ouverture complète, laquelle correspond essentiellement à celle de l'évidement (31) dans le recouvrement (30).

5. Dispositif d'écoulement des eaux de surface selon l'une des revendications 3 ou 4, caractérisé en ce que l'évidement dans lequel le verrou (60) est installé est réalisé sous la forme d'une fente (33) ouverte vers le bord longitudinal (32, 32') du recouvrement (30).

6. Dispositif d'écoulement des eaux de surface selon la revendication 5, caractérisé en ce que le verrou (60) présente un segment de recouvrement (64), qui, dans la position de verrouillage, ferme la fente (33) dans sa zone ouverte vers le haut jusqu'au bord longitudinal (32, 32') du recouvrement.

7. Dispositif d'écoulement des eaux de surface selon la revendication 6, caractérisé en ce que la surface (70) du verrou (60) est surbaissée par rapport à la surface (34) du recouvrement (30), de telle manière que, lorsque l'on roule sur le recouvrement (30), le verrou (60) ne subit aucune contrainte.

8. Dispositif d'écoulement des eaux de surface selon l'une des revendications 3 à 7, caractérisé en ce que le verrou (60) est réalisé essentiellement en forme de double T ou sous forme de guidage à queue d'aronde dans un plan vertical au sens de déplacement et l'évidement (31) dans le recouvrement (30) est réalisé en conséquence.

9. Dispositif d'écoulement des eaux de surface selon l'une des revendications 3 à 8, caractérisé en ce que le verrou (60) présente à une extrémité détournée du bord longitudinal (32) du recouvrement (30) un dispositif de nettoyage (67), qui, lors de l'ouverture et du déplacement à partir de la position de verrouillage, enlève la saleté de la voie de déplacement.

10. Dispositif d'écoulement des eaux de surface selon la revendication 9, caractérisé en ce que le dispositif de nettoyage (67) comporte des surfaces obliques pour soulever la saleté lors du déplacement.

11. Dispositif d'écoulement des eaux de surface selon l'une des revendications précédentes, caractérisé en ce que le contre-élément de verrou comporte un tenon (26), lequel dépasse dans un évidement (38) du recouvrement (30) dans la zone du verrou (60) et le verrou (60) présente un segment de retenue prenant sous le tenon (26).

12. Dispositif d'écoulement des eaux de surface selon la revendication 11, caractérisé en ce que l'évidement de retenue (38) est formé en correspondance avec le tenon (26) de manière à empêcher un déplacement du recouvrement (30) dans le sens de ses bords longitudinaux (32, 32').

13. Dispositif d'écoulement des eaux de surface selon l'une des revendications précédentes, caractérisé en ce que sur un bord longitudinal (32) du recouvrement il est prévu un ou plusieurs verrous (60) et sur l'autre bord longitudinal (32') situé en face il est prévu des ouvertures d'accrochage (39), qui peuvent être amenées en prise par engagement positif avec des éléments d'accrochage (13') sur le corps (1) lors de la mise en place du recouvrement (30) sur le corps (1).

14. Dispositif d'écoulement des eaux de surface selon l'une des revendications précédentes, caractérisé en ce que les verrous (60) et les contre-éléments de verrou (26) ainsi que le cas échéant les éléments d'accrochage (13') et les ouvertures d'accrochage (39) sont disposés de manière symétrique sur le corps (1) et le recouvrement (30) de telle sorte que les bords longitudinaux (32, 32') du recouvrement (30) sont interchangeables.

15. Dispositif d'écoulement des eaux de surface selon l'une des revendications précédentes, caractérisé par une première et une seconde partie d'appui (105, 106) du recouvrement sur les bords latéraux, qui sont reliées dans le sens longitudinal du caniveau d'écoulement des eaux par des traverses (107), lesquelles sont transversales au sens longitudinal du caniveau d'écoulement des eaux et sont disposées à distance les unes des autres pour former des fentes d'écoulement (109), les traverses (107) étant reliées entre elles par des segments de passerelle (111), de telle sorte qu'à chaque fois deux traverses (107) forment au moins deux fentes d'écoulement partielles, et les segments de passerelle (111) étant disposés de manière excentrique et décalés alternativement par rapport à la première et à la seconde partie d'appui (105, 106), de telle manière que les fentes d'écoulement partielles formées à chaque fois par deux traverses (107) sont de longueur différente et sont disposées, vues dans le sens longitudinal du recouvrement, en alternant les fentes d'écoulement partielles longues et courtes.

16. Dispositif d'écoulement des eaux de surface selon l'une des revendications précédentes caractérisé par une première et une seconde partie d'appui (105, 106) du recouvrement sur les bords latéraux, qui sont reliées dans le sens longitudinal du caniveau d'écoulement des eaux par des traverses (107), lesquelles sont transversales au sens longitudinal du caniveau d'écoulement des eaux et sont disposées à distance les unes des autres pour former des fentes d'écoulement (109), et par des boutons (117), lesquels font saillie vers le haut au-dessus de la surface (103) de la grille de recouvrement, pour dépasser à chaque fois avec une partie au-dessus des traverses (107) et avec une autre partie au-dessus des parties d'appui (105, 106) de telle manière que les zones de transition entre les traverses (107) et les parties d'appui (105, 106) sont renforcées par les boutons (117).
